# FASCICULE DE BREVET EUROPEEN

(11) **EP 0 002 155 B1**
(45) Date de publication et mention de la délivrance du brevet: **14.07.1982**
(21) Numéro de dépôt: 78400177.8
(22) Date de dépôt: 13.11.1978
(51) Int. Cl.: B65D 30/24

(54) **Valve de désaération pour l'ensachage de produits pulvérulents fluidisés**
Entlüftungsventil für das Füllen von Säcken mit fluidisierten pulverförmigen Produkten
Venting valve for filling sacks with fluidised pulverulent products

(30) Priorité: 17.11.1977 FR 7734659
(43) Date de publication de la demande: 30.05.1979
(73) Titulaire: SOCIETE ANONYME DES IMPRIMERIE ET PAPETERIE DE L'EST Société dite:, F-52002 Chaumont (FR)
(72) Inventeur: Callet, Robert, F-52000 Chaumont (FR); Jeantet, Henri, F-52000 Chaumont (FR)
(74) Mandataire: Harlé, Robert

## Description

La présente invention concerne une valve de désaération pour l'ensachage de produits pulvérulents fluidisés.

L'invention s'applique plus particulièrement aux valves de désaération décrites dans FR-A-2.338.194 et destinées à équiper des sacs du type "à gueule ouverte" et à paroi imperméable.

Rappelons que ce type de valve est formé de deux éléments de film plastique superposés rendus solidaires de manière à ménager entre eux un espace intermédiaire étanche terminé par un canal, ladite valve étant fixée à l'extérieur de la paroi souple d'un emballage et mise en communication avec l'intérieur de celui-ci pour permettre l'évacuation de l'air et faciliter l'ensachage des produits pulvérulents qui sont fluidisés pour faciliter leur transport et leur manipulation, c'est-à-dire mis en suspension dans de l'air de manière à avoir un mélange de densité apparente beaucoup plus faible que celle du produit seul. Le problème consiste donc, au moment de l'ensachage, à éliminer cet air servant de véhicule au produit pour réaliser une remplissage optimum des sacs.

En effect, dans un sac "à gueule ouverte", le remplissage s'effectue brutalement sous un fort débit à travers un orifice d'entrée (la "gueule" du sac) de grande dimension. Pour que ce remplissage s'effectue du mieux possible, sans trop de nuages de poussières, ni surpression dans le sac, il importe d'évacuer l'air situé dans celui-ci le plus rapidement possible pour qu'il laisse sa place au produit. Pour ce faire, on prévoit une aspiration à travers une valve en forme de poche du type de celle décrite dans le brevet français précité.

Il a été proposé, dans DE-B-1 063 082, de placer un filtre non pas à la sortie des perforations, mais à leur entrée, c'est-à-dire sur la face intérieure de la paroi du sac, ce filtre recouvrant la zone limitée où sont réparties les perforations. Cette disposition du filtre ne réduit pas sensiblement les pertes de charge.

Or, notamment dans le cas de produits en poudre à grains fins, l'aspiration de l'air hors du sac au moment de l'ensachage conduit à aspirer également des grains de produit qui s'échappent par la valve à travers les perforations de la paroi de l'emballage.

Pour éviter cet inconvénient, il a déjà été, proposé notamment dans le document FR-A-2.353.452, d'interposer un filtre entre les deux éléments de film formant la valve, ce filtre recouvrant les perforations assurant la communication avec l'intérieur du sac. Cette méthode donne des résultats intéressants dans la mesure où les grains de produit ne sont pas trop fins car, avec une poudre micromisée, il se forme un bloc de matière autour du filtre qui devient rapidement imperméable à l'air avant la fin de l'ensachage.

Un moyen pour retarder au maximum l'instant où le filtre est complètement obturé, rendant ainsi impossible l'évacuation de l'air, consiste à surdimensionner le filtre, mais on sur- dimensionne la valve par la même occasion, et très vite on se trouve nécessairement limité.

Un autre facteur intervenant dans le sens d'un ralentissement du remplissage du sac provient de ce que la section de sortie offerte par les perforations de cette valve n'a rien de comparable avec la section d'entrée de la gueule du sac; une aspiration à travers lesdites perforation s'avère donc vite insuffisante du fait qu'elle ne s'exerce qu'en une zone très localisée de la paroi, par exemple à mi-hauteur ou au bas du sac, que cette zone n'a qu'une surface relativement réduite et que, de plus, il est nécessaire de filtrer l'air sortant par les perforations pour éviter la fuite du produit pulvérulent, ce qui accroît encore les pertes de charge à la sortie. En conséquence, l'aspiration des couches d'air éloignées des perforations se fait très mal et, dans certains cas, pas du tout.

Il importe donc non seulement de filtrer et d'aspirer l'air à travers une zone localisée de la paroi mais encore d'aller chercher cet air dans toute l'étendue du sac pour éviter la formation de poches d'air en certains endroits et vider le plus rapidement possible l'espace intérieur du sac de tout son air.

L'invention a donc essentiellement pour but de proposer une valve de désaération, notamment pour sac à gueule ouverte et paroi imperméable, qui non seulement assure un filtrage de l'air évacué mais surtout permette de désaérer rapidement et complètement l'intérieur dudit sac pendant son remplissage et évite la formation de poches d'air dans la masse du produit.

Selon l'invention, la valve de désaération pour sac notamment à gueule ouverte destiné à recevoir un produit pulvérulent atomisé, ladite valve comprenant deux éléments de film superposés rendus solidaires de façon à former une poche ménageant un espace intérieur étanche se terminant par au moins un canal d'aspiration, la face extérieure de l'un des éléments étant fixée sur la face externe de la paroi du sac le long d'un contour fermé qui délimite une zone comportant des perforations à travers ledit élément et la paroi, ces perforations étant ménagées en vis-à-vis de manière à faire communiquer l'intérieur du sac avec l'intérieur de la poche de la valve, et une feuille ou plaque filtrante à texture poreuse étant appliquée sur la face interne de la paroi perforée du sac devant les perforations, est caractérisée en ce que ladite plaque filtrante est une plaque de drainage dont la surface est voisine de celle du sac mis à plat et possède une épaisseur suffisante par rapport aux dimensions du sac et de la poche d'aspiration pour favoriser le drainage de l'air vers celle-ci à la manière d'une mèche.

Préférentiellement, le matériau constituant ladite feuille est du feutre ou une mousse synthétique-à structure ouverte.

L'invention consiste donc à adjoindre à une valve en forme de poche, prévue pour désaérer un sac à remplissage par "gueule ouverte", une feuille ou plaque de drainage qui s'étende loin des perforations de sortie de manière à drainer à la manière d'une mèche les poches d'air éloignées.

Du fait que pour permettre la circulation interne de l'air la feuille de drainage doit avoir une texture poreuse, elle est aussi ulitisée comme filtre au niveau des perforations mais sa fonction principale est d'abord de drainer les filets d'air éloignés et de les rassembler dans la zone comportant les trous d'aspiration.

En d'autres termes, la feuille à texture poreuse appliquée selon l'invention sur la face interne de la paroi perforée du sac s'étend largement au-delà de la zone des perforations, possède une forte épaisseur et assure deux fonctions, à savoir une fonction qui consiste à aller capter les filets d'air loin à l'intérieur du sac, de les drainer vers les perforations et de les rassembler sur celles-ci et celle de filtrer l'air ainsi drainé, ladite feuille se comportant alors comme un réseau de canaux multiples convergeant vers la zone d'aspiration où se trouvent les perforations, les embouchures desdits canaux constituant autant de prises d'air éloignées des perforations et réparties sur toute l'étendue du sac.

L'invention va maintenant être décrite plus en détail en se référant à un mode de réalisation particulier donné à titre d'exemple non limitatif et représenté par les dessins annexés.
La fig. 1 représente une vue de dessus de la valve et du sac disposé à plat,
fig. 2 représente une coupe selon la ligne II-II de la fig. 1.

Tel que représenté sur les fig. 1 et 2, le sac souple 1, par exemple en matière plastique, comporte une valve 2 formée de deux éléments de film plastique superposés 3 et 4 (cf. fig. 2) rendus solidaires à la fois à une extrémité et sur les bords latéraux de manière à ménager un espace intérieur étanche 5 communiquant avec l'extérieur par un canal d'aspiration 6, l'élément 3 adjacent à la face externe 7 d'une paroi 8 du sac 1 étant soudé à celle-ci par un cordon 9 à contour fermé délimitant une zone 10, dans laquelle sont ménagées en coïncidence des ouvertures 11 à la fois à travers la paroi 8 du sac 1 et à travers l'élément 3 de la valve, ces ouvertures 11 faisant communiquer l'intérieur 12 du sac 1 avec l'espace interne 5 de la valve 2.

Contre la face interne 13 de la paroi 8 du sac 1 est plaquée et fixée une plaque filtrante 14 centrée sensiblement sur les ouvertures 11 ménagées à travers ladite paroi 8 et l'élément adjacent 3 de la valve 2.

Cetter plaque filtrante 14 se présente sous la forme d'une feuille épaisse, par exemple de feutre ou de mousse synthétique à structure ouverte, dont l'épaisseur E est suffisante pour permettre le cheminement de l'air dans celle-ci; les dimensions (H, L) de la feuille ou plaque filtrante sont grandes comparativement à celles (h, I) de la valve 2 et la surface de la feuille peut même atteindre celle du sac étalé à plat.

De cette façon, lors de l'aspiration de l'air hors du sac 1 par le canal de sortie 6 de la valve 2, l'air est aspiré à travers les ouvertures 11 sensiblement au milieu de la plaque filtrante 14 dont la texture et l'épaisseur permettent de répartir l'aspiration sur la totalité de sa surface orientée vers l'intérieur du sac. Les courants d'air, schématisés par des flèches en traits forts, cheminent à travers la feuille 14 de tous côtés, aussi bien dans l'épaisseur de celle-ci, parallèlement à ses grandes faces, que perpendiculairement à celles-ci pour se concentrer sur les ouvertures 11 de sortie. La feuille joue ainsi le rôle d'une "mèche" ou d'un drain pour multiplier l'effet d'aspiration et drainer l'air dans un volume important, ce qui est obtenu du fait que l'air véhiculé à l'intérieur de la feuille peut circuler selon les trois dimensions de celle-ci.

Grâce à la surface importante de filtration qu'il est ainsi possible d'obtenir en logeant la plaque filtrante non -plus dans la valve, mais directement dans le sac, on peut facilement désaérer totalement le produit et l'intérieur du sac pendant toute la durée de l'ensachage sans craindre en engorgement total qui interromprait l'opération.

Bien entendu, la portée de l'invention n'est pas limitée au seul mode de réalisation décrit ci- dessus à titre d'exemple non limitatif, mais elle couvre également toutes les variantes qui ne différeraient que par des détails.

## Revendications

1. Valve de désaération pour sac notamment à gueule ouverte destiné à recevoir un produit pulvérulent atomisé, ladite valve (2) comprenant deux éléments de film superposés (3, 4) rendus solidaires de façon à former une poche ménageant un espace intérieur étanche (5) se terminant par au moins un canal d'aspiration, la face extérieure de l'un des éléments (3) étant fixée sur la face externe de la paroi du sac (1) le long d'un contour fermé qui délimite une zone comportant des perforations (11) à travers ledit élément et la paroi, ces perforations étant ménagées en vis-à-vis de manière à faire communiquer l'intérieur du sac avec l'intérieur de la poche de la valve, et une feuille ou plaque filtrante (14) à texture poreuse étant appliquée sur la face interne de la paroi perforée du sac devant les perforations, caractérisée en ce que ladite plaque (14) est une plaque de drainage dont la surface est voisine de celle du sac mis à plat et qui possède une épaisseur (E) suffisante, par rapport aux dimensions du sac et de la poche d'aspiration, pour favoriser le drainage de l'air vers celle-ci à la manière d'une mèche.

2. Valve selon la revendication 1, caractérisée en ce que la feuille (14) est en feutre.

3. Valve selon la revendication 1, caractérisée en ce que la feuille (14) est constituée par une mousse synthétique à structure ouverte.

## Patentansprüche

1. Ventil (2) zum Entlüften von Säcken, insbesondere Säcken mit einer offenen Mündung, zur Aufnahme eines feinpulverigen Produktes, bestehend aus zwei Elementen (3, 4) aus übereinander gelegtem Filmmaterial, die so miteinander verbunden sind, daß eine Tasche mit einem dichten Innenraum (5) gebildet wird, der in mindestens einem Atmungskanal endet, wobei die Außenfläche der Elemente (3) auf der Außenfläche der Wand des Sackes (1) entlang einer geschlossenen Kontur befestigt ist, die einen Bereich mit durch das genannte Element und die Wand verlaufenden Perforationen (11) begrenzt, welche sich gegenüberliegend derart angeordnet sind, daß der Innenraum des Sackes mit dem Innenraum der Ventiltasche Verbindung hat, und weiterhin bestehend aus einer filternden Bahn oder Platte (14) mit porösem Gefüge, die an der Innenfläche der perforierten Sackwand vor den Perforationen angeordnet ist, dadurch gekennzeichnet, daß die Platte (14) eine Ableitplatte ist, deren Oberfläche derjenigen des Flachgelegten Sackes nahe ist und die eine ausreichende Dicke (E) im Verhältnis zu den Abmessungen des Sackes und der Atmungstasche hat, um die Luft, vergleichbar mit der Wirkung eines Dochtes, bevorzugt in Richtung auf diese Atmungstasche abzuleiten.

2. Ventil nach Anspruch 1, dadurch gekennzeichnet, daß die Bahn (14) aus Filz besteht.

3. Ventil nach Anspruch 1, dadurch gekennzeichnet, daß die Bahn (14) aus synthetischem Schaumstoff mit offener Struktur besteht.

## Claims

1. Venting valve for a stack notably of the open mouth type intended to receive an atomized pulverulent product, said valve (2) including two superposed film elements (3, 4) which are joined together so as to form a pocket providing a sealed internal space (3) terminating in at least one suction duct, the external side of one of said elements (3) being secured to the external side of the wall of said sack (1) along a closed contour which demarcates a zone including perforations (11) through said element and said wall, these perforations being provided opposite each other so as to afford communication between the interior of the sack and the interior of the valve pocket, and a filtering sheet or plate (14) having a porous texture being applied onto the internal side of the perforated wall of the sack in front of the perforations, characterized in that said plate (14) is a drainage plate having its surface area near that of the sack laid flat and having a thickness (E) which is sufficient, with respect to the dimensions of the sack and of the suction pocket, to promote drainage of air toward said pocket in a wick-like manner.

2. Valve according to claim 1, characterized in that the sheet (14) is made of felt.

3. Valve according to claim 1, characterized in that the sheet (14) consists of a synthetic foam of the open structure type.
